# FASCICULE DE BREVET EUROPEEN

(11) **EP 0 491 104 B1**
(45) Date de publication et mention de la délivrance du brevet: **08.03.1995**
(21) Numéro de dépôt: 90500124.4
(22) Date de dépôt: 19.12.1990
(51) Int. Cl.: B65H 69/06

(54) **Procédé pour rattacher deux extrémités de fil l'une à l'autre et rattache obtenue par ce procédé**
Verfahren zum Splei en von zwei Garnen miteinander und Splei ung hergestellt durch dieses Verfahren
Procedure to splice two ends of yarn, one to the other, and the connection obtained by this procedure

(43) Date de publication de la demande: 24.06.1992
(73) Titulaire: Pujol-Isern, Carlos, 08021 Barcelona (ES)
(72) Inventeur: Pujol-Isern, Carlos, 08021 Barcelona (ES)
(74) Mandataire: Savoye, Jean-Paul

(56) Documents cités:
- EP-A- 0 039 609
- EP-A- 0 100 389
- EP-A- 0 249 578

## Description

La présente invention se rapporte, d'une part, à un procédé pour rattacher deux extrémités de fil l'une à l'autre selon le préambule de la revendication 1, et, d'autre part, à une rattache obtenue par ce procédé.

Un tel procédé est décrit dans le EP-A-0 249 578. Le problème que l'on rencontre avec le mode de rattache selon lequel on cherche à recréer la torsion dans les extrémités du fil rattachées, est celui des extrémités des barbes qui tendent à ne pas participer à la torsion induite dans ces extrémités, diminuant la résistance de la rattache.

On a déjà proposé dans le EP-B-0 100 389 un procédé de rattache selon lequel on induit une surdétorsion dans les deux segments de fils à rattacher puis on assemble côte-à-côte et tête-bêche ces deux segments ainsi surdétordus puis on réintroduit la torsion. La torsion négative induite dans les segments de fil à rattacher a pour effet de produire une compression mutuelle des segments au moment de la retorsion, de rendre les fibres des fils élémentaires pratiquement parallèles procurant par conséquent la surface de contact maximum entre les deux fils.

Le but de la présente invention est de résoudre le problème sus-mentionné en formant des zones de torsion différentes le long du segment de rattache des deux fils en vue de renforcer les deux extrémités de ce segment dans lesquelles les extrémités de deux barbes de fibres tendent à ne pas participer à la torsion et à réduire la résistance de la rattache.

A cet effet la présente invention a pour objet un procédé pour rattacher deux extrémités de fil l'une à l'autre selon la revendication 1. Elle a également pour objet une rattache obtenue par ce procédé.

Grâce à la surdétorsion induite localement à la base de chaque barbe après l'assemblage tête-bêche de celles-ci, l'extrémité libre de chaque barbe est finalement soumise à une surtorsion du fait qu'elle commence à être enroulée autour de la partie surdétordue au moment où on commence à induire à nouveau la torsion. Etant donné que l'extrémité libre de chaque barbe n'a elle pas subi la surdétorsion, au moment où la portion sudétordue est retordue et passe par une torsion nulle, la barbe est déjà enroulée autour de cette portion de la base de la barbe, de sorte qu'une fois la rattache terminée, ces extrémités de barbes auront une torsion plus élevée que le reste du segment de rattache des fils.

Le dessin annexé illustre, schématiquement et à titre d'exemple, une forme d'exécution du procédé objet de la présente invention.

Les figures 1 à 5 illustrent les différentes phases du procédé.

L'appareil utilisé pour la mise en oeuvre du procédé objet de l'invention ne sera pas décrit ici, étant donné qu'il s'agit d'un appareil de même conception que celui qui est illustré et décrit dans le EP-A1-0 249 578 auquel on pourra se référer.

La figure 1 montre deux fils textiles en fibres filées 1 et 2 que l'on veut rattacher. En vue de faciliter la compréhension du procédé, le fil 1 a été dessiné en noir tandis que le fil 2 a été dessiné en blanc. On saisit premièrement chacun des fils entre deux pinces 3, 4 respectivement 5, 6. Les pinces 4 et 5 sont montées rotativement autour d'un axe qui se confond avec le fil qu'elles pincent. La longueur séparant deux pinces serrant un même fil est au moins égale à la longueur moyenne des fibres formant le fil. On fait tourner les pinces 4 et 5 en sens contraire de la torsion des fils respectifs. La pince 4 tourne dans le sens F₁ tandis que la pince 5 tourne dans le sens opposé F₂. Le nombre de tours est choisi égal à celui de la torsion des fils 1 et 2, de sorte que les fibres des segments de fils situés entre Tes pinces 3, 4 respectivement 5, 6 sont sensiblement parallèles au moins en majorité.

A ce moment on exerce une traction (flèches F₃, F₄) sur ces segments de fils à fibres parallèlisées pour séparer les fibres qui tiennent aux pinces 4 et 5 de celles qui tiennent aux pinces 3 et 6. Les fibres qui tiennent aux pinces 3 et 6 sont éliminées et les autres sont réunies entre deux plaquettes 7 et 8 qui sont disposées obliques par rapport à la ligne droite qui relie les pinces 4 et 5, de sorte que les fibres des deux barbes tenues par ces pinces glissent les unes contre les autres dans la partie située entre les plaquettes 7 et 8. Les extrémités libres des barbes sont libres tandis que les bases de ces barbes sont tendues entre les plaquettes 7 et 8 et les pinces 4 respectivement 5, comme illustré par la figure 2.

Lorsque les deux segments de fils à rattacher se trouvent dans cette position, on fait de nouveau tourner les pinces 4 et 5 dans le sens des flèches F₁ respectivement F₂, induisant de ce fait une surdétorsion dans la portion de la base des barbes de fibres situées entre les pinces respectives 4 et 5 et les plaquettes 7 et 8 qui serrent les parties médianes des barbes l'une contre l'autre. Cette surdétorsion a notamment pour effet de tendre fortement la portion de la base des barbes de fibres.

Dans un premier temps (fig. 3), on commence par faire tourner les pinces 4 et 5 en sens inverse c'est-à-dire respectivement dans les sens F₂ et F₁, ce qui a pour effet de ramener progressivement la torsion dans les portions surdétordues, à zéro. Pendant cette rotation axiale dans le sens de la torsion de ces portions surdétordues, les extrémités libres des barbes de fibres sont entraînées en rotation hélicoïdale autour de ces portions surdétordues, de sorte que, lorsque la torsion de ces portions surdétordues est ramenée à zéro, les extrémités libres de ces barbes ont déjà une torsion positive.

Ensuite, on desserre les plaquettes 7 et 8 et on continue à tourner les pinces 4 et 5 dans le sens de la torsion, de sorte que la torsion se propage dans la partie médiane du segment de fibres depuis ses deux extrémités jusqu'à ce que la torsion soit complètement rétablie.

Etant donné que les extrémités libres des barbes de fibres avaient déjà quelques tours de torsion au moment où le reste de ces barbes de fibres avaient une torsion nulle, le fil résultant a une torsion plus élevée aux deux extrémités de la rattache que dans la partie médiane, comme illustré par la figure 5. Cette surtorsion garantit que toutes les fibres participent à la torsion jusqu'à l'extrémité des barbes et confère à la rattache une résistance accrue qui se situe généralement au-dessus de 80 % de la résistance initiale du fil, ainsi qu'un aspect très comparable à celui du fil.

## Revendications

1. Procédé pour rattacher deux extrémités de fil l'une à l'autre selon lequel on tient chacune de ces extrémités en deux points distants longitudinalement et on introduit une détorsion axiale du fil par transfert de la torsion de ces extrémités à la partie adjacente du fil en faisant tourner l'un des points de tenue de chacune de ces extrémités, en exerçant une traction axiale, on écarte le point de tenue de chaque extrémité qui n'a pas servi à induire la détorsion pour former une barbe en libérant les fibres non tenues par cette extrémité, on les réunit tête-bêche en serrant la partie centrale de ces extrémités et ainsi réunies on retransfère la torsion vers ces extrémités pour y rétablir la torsion du fil, caractérisé par le fait qu'avant de retransférer la torsion vers lesdites extrémités, on induit, dans la partie détordue de chaque extrémité, entre ladite partie centrale serrée et les points de tenue respectifs par lesquels on a induit ladite détorsion, une surdétorsion axiale avec enroulement simultané des extrémités de fibres libérées autour de la partie surdétordue et on retransfère ensuite la torsion et on libère la partie centrale des extrémités réunies au cours de ce retransfert.

2. Rattache de deux extrémités de fil obtenue selon la revendication 1, caractérisée par le fait qu'elle comporte un segment central dans lequel les deux extrémités de fil rattachées ont une torsion régulière voisine de la torsion initiale du fil, tandis qu'une surtorsion locale existe de part et d'autre de ce segment central.

## Claims

1. A process for joining together two ends of yarn, wherein each of the two ends are held at two points which are longitudinally distant, and axial untwisting of the yarn is brought about by transferring the torsion of the said ends to the adjacent portion of the yarn, by rotating one of the points at which each of the ends is held, and whilst exerting axial traction, that point at which each end was held but which did not produce the untwisting is moved away in order to form a tuft by releasing those fibres which are not held at the said end, and the ends are joined head-to-foot alongside one another by clamping the central portion thereof, and, once joined in this manner, torsion is re-transferred to the said ends to recreate the torsion of the yarn, characterised in that before re-transferring the torsion towards the said ends, excess untwisting is produced in the untwisted portion of each end, between the said clamped central part and the respective holding points via which the initial untwisting was introduced, the excess untwisting being axial with simultaneous winding of the ends of the released fibres about the portion which has undergone excess untwisting, and the torsion is then re-transferred and the central portion of the joined ends is released during the course of the said re-transferring process.

2. A connection between two ends of yarn, produced in accordance with claim 1, characterised in that it comprises a central segment in which the two joined ends of yarn have a standard torsion close to the initial torsion of the yarn, whilst localised excess torsion exists on either side of the said central segment.

## Patentansprüche

1. Verfahren zum Miteinanderverbinden zweier Fadenenden, wonach man; jedes der Enden an zwei voneinander beabgtandeten Punkten hält und eine axiale Aufdrallung des Fadens durch Übertragen der Torsion dieser Enden in den benachbarten Abschnitt des Fadens einbringt, indem man den einen der Haltepunkte jedes Endes dreht; durch Ausüben einer axialen Zugkraft den Haltepunkt jedes Endes, das nicht zum Einbringen der Aufdrallung gedient hat, entfernt, um durch Loslassen der von diesen Enden nicht gehaltenen Fasern einen Bart zu bilden; und man die Fasern, Kopf bei Fuß liegend, durch Einklemmen der Enden zusammenbringt, so vereinigt, die Torsion auf diese Enden rücküberträgt, um darin den Drall des Fadens wiederherzustellen,
dadurch **gekennzeichnet,** daß man, vor der Rückübertragung der Torsion auf die genannten Enden, in den aufgedrallten Abschnitt jedes Endes zwischen dem genannten eingeklemmten zentralen Abschnitt und den jeweils entsprechenden Haltepunkten, durch die man die Aufdrallung eingebracht hat, eine axiale Überaufdrallung bei gleichzeitigem Aufwickeln der losgelassenen Faserenden um den zu weit aufgedrallten Abschnitt einbringt; und daß man anschließend die Torsion rücküberträgt und den zentralen Abschnitt der im Zuge dieser Rückübertragung vereinigten Enden freigibt.

2. Verknüpfung zweier Fadenenden, erhalten nach Anspruch 1, dadurch **gekennzeichnet,** daß sie ein zentrales Segment aufweist, in welchem die beiden miteinander verbundenen Fadenenden einen regelmäßigen Drall in dar Nähe des Anfangsdralls besitzen, während zu beiden Seiten des zentralen Segments ein Überdrall besteht.
